# FASCICULE DE BREVET EUROPEEN

(11) **EP 1 711 765 B1**
(45) Date de publication et mention de la délivrance du brevet: **19.06.2013**
(21) Numéro de dépôt: 05717658.8
(22) Date de dépôt: 07.01.2005
(51) Int. Cl.: F25J 3/04

(54) **PROCÉDÉ ET INSTALLATIONDE DE SÉPARATION D'AIR PAR DISTILLATION CRYOGÉNIQUE**
KRYOGENES DESTILLATIONSVERFAHREN UND ANLAGE ZUR LUFTTRENNUNG
CRYOGENIC DISTILLATION METHOD AND INSTALLATION FOR AIR SEPARATION

(30) Priorité: 12.01.2004 FR 0450067
(43) Date de publication de la demande: 18.10.2006
(73) Titulaire: L'AIR LIQUIDE, Société Anonyme pour l'Etude et l'Exploitation des Procédés Georges Claude, 75007 Paris (FR)
(72) Inventeur: LE BOT, Patrick, 94300 Vincennes (FR)
(74) Mandataire: Mercey, Fiona Susan
(86) Numéro de dépôt international: PCT/FR2005/050011
(87) Numéro de publication internationale: WO 2005/073651

(56) Documents cités:
- EP-A- 0 698 772
- WO-A-2004/099690
- WO-A-2004/099691
- DE-A1- 19 951 521
- US-A- 5 475 980
- US-A- 5 704 228

## Description

La présente invention est relative à un procédé et à une installation de séparation d'air par distillation cryogénique.

Il est connu de produire un gaz de l'air sous pression par vaporisation de liquide pressurisé dans une ligne d'échange d'un appareil de séparation d'air par échange de chaleur avec un gaz comprimé à partir d'une température cryogénique. Des appareils de ce type sont connus de FR-A-2688052, EP-A 0644388, EP-A-1014020 et FR-A-2851330.

L'efficacité énergétique des appareils connus n'est pas excellente car il faut évacuer les entrées thermiques liées à la compression cryogénique.

De plus, pour les schémas tels que celui de la Figure 7 de US-A 5475980, l'ensemble de la turbine couplée au surpresseur froid est associé à un système de dissipation d'énergie (frein d'huile), intégré sur l'axe des machines et technologiquement limité à de petites puissances (de l'ordre de 70 KW). Par ailleurs, pour les schémas de lal'air d'alimentation est détendu dans deux turbines après avoir été séparé en deux partie en amont de la ligne d'échange principale. De plus, ce schéma ne prévoit pas de colonne de mélange.

Néanmoins, ce type de procédé paraît avoir un intérêt économique, en particulier lorsque l'énergie est peu valorisée ou disponible à faible coût. Il est donc potentiellement intéressant de pouvoir s'affranchir de la limite technologique du frein d'huile intégré à l'axe de l'ensemble turbine/booster.

L'application internationale WO-A-20041099690 publiée le 18.11.2004 décrit un procédé similaire avec une double colonne et une surpression cryogénique sur une partie de l'air alimentant la double colonne. Néanmoins, ce document ne propose pas d'intégrer une colonne de mélange dans ce procédé.

Un but de l'invention est de proposer une alternative qui permette de réaliser des schémas de procédé à surpresseur froid sans système de dissipation d'énergie intégré à l'axe turbine surpresseur, et donc d'envisager d'utiliser ce schéma pour à peu près toutes les tailles d'appareils de séparation d'air.

Selon la présente invention, il est prévu un procédé selon la revendication 1.

Selon d'autres aspects facultatifs de l'invention :
- l'air envoyé à au moins une des turbines en amont de la colonne de mélange provient du surpresseur autre que le surpresseur froid et sort de ce surpresseur à une pression supérieure à la haute pression.
- l'air provenant d'au moins une des turbines est envoyé à la cuve de la colonne de mélange pour participer à l'échange de matière.

Selon un autre aspect de l'invention, il est prévu une installation selon la revendication 4. Selon d'autres aspects facultatifs, l'installation comprend
- des moyens pour envoyer une partie de l'air comprimé dans le surpresseur constituant le moyen de dissipation d'énergie ou faisant partie de celui-ci à au moins une turbine de détente en amont de la colonne de mélange,
- des moyens pour envoyer de l'air provenant d'au moins une des turbines dans la cuve de colonne de mélange pour participer à l'échange de matière.

On utilisera une turbine complémentaire, fonctionnant en parallèle de la turbine du premier ensemble turbine surpresseur, et équipée de son propre système de dissipation d'énergie. Favorablement, ce système sera un surpresseur suivi d'un réfrigérant à eau installé en partie chaude.

« Proches en termes de pression » veut dire que les pressions diffèrent d'au plus 5 bars, de préférence d'au plus 2 bars. « Proches en termes de température » veut dire que les températures diffèrent d'au plus de 15°C, e préférence au plus 10°C.

Un surpresseur est un compresseur à un seul étage.

Toutes les pressions mentionnées sont des pressions absolues.

Le terme « condensation » comprend la pseudo condensation. Le terme « vaporisation » comprend la pseudo vaporisation.

Cette invention se distingue de US-A 5 475 980 en ce sens que dans la Figure 4 (turbine 9 optionnelle), les deux turbines 8, 32 aspirent à des pressions très différenciées, la différence étant d'au moins 14 bars et dans la Figure 5, la différence de pressions est d'environ 13 bars et une turbine échappe à la basse pression, ce qui est pénalisant pour de l'oxygène pur.

L'invention sera décrite en plus de détails en se référant aux figures dans lesquelles :
- Les Figures 1 et 2 représentent un appareil de séparation d'air selon l'invention.
- Dans la Figure 1, un débit d'air à la pression atmosphérique est comprimé à environ 15 bars dans un compresseur principal (non-illustré). L'air est ensuite éventuellement refroidi, avant d'être épuré pour enlever les Impuretés (non-illustré). L'air épuré est divisé en deux. Une partie de l'air 3 est envoyée à un surpresseur 5 où elle est comprimée jusqu'à une pression d'entre 17 et 20 bars et ensuite l'air surpressé est refroidi par un réfrigérant à l'eau 7 avant d'être envoyé au bout chaud de la ligne d'échange principal 9 de l'appareil de séparation d'air. L'air surpressé 11 se refroidit jusqu'à une température intermédiaire avant de sortir de la ligne d'échange et d'être divisé en deux fractions. Il est évidemment possible qu'une fraction du débit 11 poursuive son refroidissement jusqu'au bout froid de la ligne d'échange 9 d'où il sortira liquéfié. Une fraction 13 est envoyée dans une turbine 17 et le reste, une fraction 15 est envoyée dans une turbine 19. Les deux turbines ont la même température et pression d'aspiration et la même température et pression de sortie mais il est évidemment possible que ces températures et pression soient proches les unes des autres au lieu d'être identiques. Les deux débits turbinés sont mélangés pour former un débit 21 d'air dont une partie 121 est envoyée vers la double colonne et le reste 122 vers la colonne de mélange 300. Le débit 122 constitue une partie du débit 21 ou éventuellement une fraction de la partie gazeuse du débit 21 dans le cas où celui-ci est diphasique. Il est évidemment possible d'envoyer tout le débit 21 à la colonne moyenne pression 100 et d'en sortir une partie gazeuse 122 pour envoi à la colonne de mélange, la colonne moyenne pression remplaçant dans ce cas, le séparateur de phases. Les pressions de la colonne moyenne pression et de la colonne de mélange peuvent être différentes. En variante, la turbine 19 peut être une turbine d'insufflation débouchant à la pression de la colonne basse pression.

Une autre partie 2 de l'air à 15 bars constituant le reste de l'air est refroidie dans la ligne d'échange à une température intermédiaire supérieure à la température d'aspiration des turbines 17, 19, comprimée dans un deuxième surpresseur 23 jusqu'à 30 bars environ et reintroduite dans la ligne d'échange 9 à une température plus élevée afin de poursuivre son refroidissement.

Ainsi, l'air 37 à 30 bars environ se liquéfie dans la ligne d'échange et de l'oxygène liquide 25 se vaporise dans la ligne d'échange, la température de vaporisation du liquide étant proche de la température d'aspiration du deuxième surpresseur 23. L'air liquéfié sort de la ligne d'échange et est envoyé vers le système de colonnes.

Un débit d'azote résiduaire 27 se réchauffe dans la ligne d'échange 9.

Le premier surpresseur 5 est couplé avec l'une des turbines 17, 19 et le deuxième surpresseur 23 est couplé avec l'autre des turbines 19, 17.

Le système de colonnes d'un appareil de séparation d'air est constitué par une colonne moyenne pression 100 thermiquement reliée avec une colonne basse pression 200 à minaret, une colonne de mélange 300 et une colonne argon optionnelle (non-illustrée). La colonne basse pression ne comporte pas obligatoirement de minaret.

La colonne moyenne pression opère à une pression de 5,5 bars mais peut opérer à une pression plus élevée.

L'air 121 provenant des deux turbines 17, 19 est le débit envoyé en cuve de la colonne moyenne pression 100.

L'air liquéfié 37 est détendu dans la vanne 39 ou éventuellement dans une turbine et envoyé au système de colonnes.

Du liquide riche 51, du liquide pauvre inférieur 53 et du liquide pauvre supérieur 55 sont envoyés depuis la colonne moyenne pression 100 vers la colonne basse pression 200 après des étapes de détente dans des vannes et de sous-refroidissement.

De l'oxygène liquide est pressurisé par la pompe 500 et envoyé comme liquide pressurisé 25 vers la ligne d'échange 9. D'autres liquides, pressurisés ou non, peuvent se vaporiser dans la ligne d'échange.

De l'azote gazeux est optionnellement soutiré de la colonne moyenne pression et se refroidit également dans la ligne d'échange 9.

De l'azote 33 est soutiré en tête de la colonne basse pression et se réchauffe dans la ligne d'échange, après avoir servi à sous-refroidir les liquides de reflux.

De l'azote résiduaire 27 est soutiré d'un niveau inférieur de la colonne basse pression et se réchauffe dans la ligne d'échange, après avoir servi à sous-refroidir les liquides de reflux.

La colonne peut éventuellement produire de l'argon en traitant un débit 51 soutiré en colonne basse pression 200. Le débit 52 est le liquide de cuve renvoyé de la colonne argon, s'il y en a une.

La colonne de mélange 300 est alimentée en tête par un liquide 35 riche en oxygène soutiré à un niveau intermédiaire de la colonne basse pression 200 pressurisé par la pompe 600 et en cuve par un débit d'air gazeux 122 provenant des turbines 17, 19. La colonne de mélange s'opère essentiellement à la moyenne pression.

Un débit d'oxygène gazeux 37 est soutiré en tête de la colonne de mélange et se réchauffe ensuite dans la ligne d'échange 9 et un débit liquide 41 est soutiré en cuve et envoyé à la colonne basse pression après détente dans une vanne. Il est possible de soutirer un débit intermédiaire de la colonne 300 qui est envoyé à la colonne basse pression.

Dans la Figure 2, un débit d'air à la pression atmosphérique est comprimé à environ 15 bars dans un compresseur principal (non-illustré). L'air est ensuite éventuellement refroidi, avant d'être épuré pour enlever les impuretés (non-illustré). L'air épuré est divisé en deux. Une partie de l'air 3 est envoyée à un surpresseur 5 où elle est comprimée jusqu'à une pression d'entre 17 et 20 bars et ensuite l'air surpressé est refroidi par un réfrigérant à l'eau 7 avant d'être envoyé au bout chaud de la ligne d'échange principal 9 de l'appareil de séparation d'air. L'air surpressé 11 se refroidit jusqu'à une température intermédiaire avant d'être divisé en deux fractions 103, 123. La fraction 103 sort de la ligne d'échange et est divisée de nouveau en deux fractions. Une fraction 13 est envoyée dans une turbine 17 et le reste, une fraction 15 est envoyée dans une turbine 19. Les deux turbines ont la même température et pression d'aspiration et !a même température et pression de sortie mais il est évidemment possible que ces températures et pression soient proches les unes des autres au lieu d'être identiques. Les deux débits turbinés sont mélangés pour former un débit 21 d'air et envoyés vers la double colonne. En variante, la turbine 19 peut être une turbine d'insufflation débouchant à la pression de la colonne basse pression.

La fraction 123 poursuit son refroidissement dans la ligne d'échange 9 et en sort en amont du bout froid pour être envoyé au rebouilleur de cuve 301 de la colonne de mélange 300 où la fraction se condense au moins partiellement pour former le débit 125.

Une autre partie 2 de l'air à 15 bars constituant le reste de l'air est refroidie dans la ligne d'échange à une température intermédiaire supérieure à la température d'aspiration des turbines 17, 19, comprimée dans un deuxième surpresseur 23 jusqu'à 30 bars environ et réintroduite dans la ligne d'échange 9 à une température plus élevée afin de poursuivre son refroidissement.

Ainsi, l'air 37 à 30 bars environ se liquéfie dans la ligne d'échange et de l'oxygène liquide 25 se vaporise dans la ligne d'échange, la température de vaporisation du liquide étant proche de la température d'aspiration du deuxième surpresseur 23. L'air liquéfié sort de la ligne d'échange et est envoyé vers le système de colonnes après être mélangé avec l'air liquéfié 125 provenant du rebouilleur 301.

Un débit d'azote résiduaire 27 se réchauffe dans la ligne d'échange 9.

Le premier surpresseur 5 est couplé avec l'une des turbines 17, 19 et le deuxième surpresseur 23 est couplé avec l'autre des turbines 19, 17.

Le système de colonnes d'un appareil de séparation d'air est constitué par une colonne moyenne pression 100 thermiquement reliée avec une colonne basse pression 200 à minaret, une colonne de mélange 300 et une colonne argon optionnelle (non-illustrée). La colonne basse pression ne comporte pas obligatoirement de minaret.

La colonne moyenne pression opère à une pression de 5,5 bars mais peut opérer à une pression plus élevée.

L'air gazeux 121 provenant des deux turbines 17, 19 est !e débit envoyé en cuve de la colonne moyenne pression 100.

L'air liquéfié 37 est détendu dans la vanne 39 et envoyé au moins à la colonne moyenne pression 100.

Du liquide riche 51, du liquide pauvre inférieur 53 et du liquide pauvre supérieur 55 sont envoyés depuis la colonne moyenne pression 100 vers la colonne basse pression 200 après des étapes de détente dans des vannes et de sous-refroidissement.

De l'oxygène liquide est pressurisé par la pompe 500 et envoyé comme liquide pressurisé 25 vers la ligne d'échange 9. En addition ou alternativement d'autres liquides, pressurisés ou non, peuvent se vaporiser dans la ligne d'échange.

De l'azote gazeux est optionnellement soutiré de la colonne moyenne pression et se refroidit également dans la ligne d'échange 9.

De l'azote 33 est soutiré en tête de la colonne basse pression et se réchauffe dans la ligne d'échange, après avoir servi à sous-refroidir les liquides de reflux.

De l'azote résiduaire 27 est soutiré d'un niveau inférieur de la colonne basse pression et se réchauffe dans la ligne d'échange, après avoir servi à sous-refroidir les liquides de reflux.

La colonne peut éventuellement produire de l'argon en traitant un débit 51 soutiré en colonne basse pression 200.

La colonne de mélange 300 est alimentée uniquement en tête par un liquide 35 riche en oxygène soutiré à un niveau Intermédiaire de la colonne basse pression 200 et pressurisé dans la pompe 600. La colonne de mélange s'opère essentiellement à la moyenne pression. En modifiant la pression du débit 123, la colonne de mélange 300 peut opérer à une pression différente de la moyenne pression. Eventuellement une partie du liquide riche 51 peut être envoyée en cuve de la colonne 300.

Un débit d'oxygène gazeux 37 est soutiré en tête de la colonne de mélange et se réchauffe dans la ligne d'échange 9 et un débit liquide 41 est soutiré en cuve et envoyé à la colonne basse pression après détente dans une vanne.

## Revendications

1. Procédé de séparation d'air par distillation cryogénique dans une installation comprenant une double ou triple colonne (100, 200) de séparation d'air, dont la colonne opérant à la pression la plus élevée (100) opère à une pression dite moyenne pression, une ligne d'échange (9) et en plus de la double ou triple colonne, une colonne de mélange (300) dans lequel :
a) tout l'air est porté à une haute pression, éventuellement supérieure d'au moins 5 bars à la moyenne pression, et épuré, éventuellement à cette haute pression,
b) une partie du débit d'air épuré est refroidie dans la ligne d'échange et est ensuite divisée en deux fractions,
c) chaque fraction se détend dans une turbine (17, 19),
d) la pression d'admission des deux turbines est respectivement les pressions des deux turbines sont supérieure d'au moins 5 bars à la moyenne pression,
e) la pression de refoulement d'au moins une des deux turbines est sensiblement égale à la moyenne pression,
f) on envoie au moins une partie de l'air détendu dans au moins une des turbines à la colonne moyenne pression d'une double ou trip le colonne,
g) un surpresseur froid (23) mécaniquement relié à une des turbines de détente aspire de l'air, qui a subi un refroidissement dans la ligne d'échange, et refoule l'air à une température supérieure à la température d'admission, et le fluide ainsi comprimé est réintroduit dans la ligne d'échange dans laquelle au moins une partie du fluide se condense ou pseudo condense
h) au moins un liquide pressurisé provenant d'une des colonnes est ( pseudo ) vaporisé dans la ligne d'échange à une température de vaporisation et
i) la turbine (17) non couplée au surpresseur froid est couplée à un surpresseur (5) suivi d'un réfrigérant
et éventuellement
j) la température d'aspiration du surpresseur froid (23) est proche de la température de vaporisation ou pseudo vaporisation du liquide et
k) soit de l'air provenant d'au moins une des turbines (17, 19) est envoyé à la colonne de mélange, éventuellement après avoir transité par la colonne moyenne pression (100), soit de l'air (123) à au moins la haute pression est envoyé à un rebouilleur de cuve (301) de la colonne de mélange (300) où il se condense au moins partiellement avant d'être envoyé à la double ou triple colonne.

2. Procédé selon la revendication 1 dans lequel l'air envoyé à au moins une des turbines (17, 19) en amont de la colonne de mélange provient du surpresseur (5) autre que le surpresseur froid (23) et sort de ce surpresseur à une pression supérieure à la haute pression.

3. Procédé selon l'une des revendications 1 ou 2 dans lequel de l'air (13, 15) détendu dans au moins une des turbines (17, 19) est envoyé à la cuve de la colonne de mélange (300), pour y participer à l'échange de matière.

4. Installation de séparation d'air par distillation cryogénique comprenant :
a) une double ou triple colonne (100, 200) de séparation d'air, dont la colonne (100) opérant à la pression la plus élevée opère à une pression dite moyenne pression,
b) une ligne d'échange (9),
c) des moyens pour porter tout l'air à une haute pression plus élevée que la moyenne pression et des moyens pour l'épurer, éventuellement à cette haute pression,
d) des moyens pour envoyer une partie du débit d'air épuré dans la ligne d'échange pour le refroidir et des moyens pour diviser cet air refroidi en deux fractions,
e) deux turbines (17, 19) et des moyens pour envoyer une fraction d'air à chaque turbine.
f) des moyens pour envoyer au moins une partie de l'air détendu dans au moins une des turbines à la colonne moyenne pression de la double ou triple colonne,
g) un surpresseur froid (23), des moyens pour envoyer de l'air, de préférence soutiré à un point intermédiaire de la ligne d'échange principale au surpresseur froid et des moyens pour envoyer de l'air surpressé dans le surpresseur froid dans la ligne d'échange à un point intermédiaire en amont du point de soutirage,
h) des moyens (500) pour pressuriser au moins un liquide provenant d'une des colonnes, des moyens pour envoyer l'au moins un liquide pressurisé dans la ligne d'échange et des moyens pour sortir un liquide vaporisé de la ligne d'échange,
i) le surpresseur froid est couplé à une des turbines (19),
j) la turbine non-couplée (17) au surpresseur froid est couplée à un surpresseur (5) suivi d'un réfrigérant
k) une colonne de mélange et soit des moyens pour envoyer de l'air à la colonne de mélange depuis au moins une des turbines (17, 19), soit des moyens pour envoyer de l'air (123) à au moins la haute pression dans un rebouilleur de cuve (301) de la colonne de mélange (300) et des moyens pour envoyer de l'air au moins partiellement condensé dans ce rebouilleur de cuve à la double ou triple colonne.

5. Installation selon la revendication 4 comprenant des moyens pour envoyer une partie de l'air comprimé dans le surpresseur (5) constituant le moyen de dissipation d'énergie ou faisant partie de celui-ci à au moins une turbine de détente (17, 19) en amont de la colonne de mélange.

6. Installation selon une des revendications 4 ou 5 où les moyens pour envoyer de l'air provenant d'au moins une des turbines (17, 19) dans la colonne de mélange sont conectés à la cuve de la colonne de mélange (300) pour y participer à l'échange de matière.

## Patentansprüche

1. Verfahren zur Luftzerlegung durch Tieftemperaturdestillation in einer Anlage, die eine doppelte oder dreifache Luftzerlegungskolonne (100, 200), wobei die mit dem höchsten Druck arbeitende Kolonne (100) mit einem so genannten Mitteldruck arbeitet, eine Austauschleitung (9) und zusätzlich zur doppelten oder dreifachen Kolonne eine Mischkolonne (300) enthält, wobei:
a) die ganze Luft auf einen hohen Druck gebracht, eventuell um mindestens 5 Bar höher als der Mitteldruck, und gereinigt wird, eventuell auf diesem hohen Druck,
b) ein Teil der gereinigten Luftmenge in der Austauschleitung gekühlt und anschließend in zwei Fraktionen geteilt wird,
c) jede Fraktion sich in einer Turbine (17, 19) entspannt,
d) der Einlassdruck der zwei Turbinen bzw. die Drücke der zwei Turbinen um mindestens 5 Bar höher als der Mitteldruck sind,
e) der Förderdruck mindestens einer der zwei Turbinen im Wesentlichen gleich dem Mitteldruck ist,
f) mindestens ein Teil der entspannten Luft in mindestens einer der Turbinen zur Mitteldruckkolonne einer doppelten oder dreifachen Kolonne geschickt wird,
g) ein mechanisch mit einer der Entspannungsturbinen verbundener Kaltverdichter (23) Luft ansaugt, die in der Austauschleitung eine Abkühlung erfahren hat, und die Luft auf einer Temperatur höher als die Einlasstemperatur fördert, und das so verdichtete Fluid erneut in die Austauschleitung eingeführt wird, in der mindestens ein Teil des Fluids kondensiert oder pseudo-kondensiert,
h) mindestens eine von einer der Kolonnen kommende Druckflüssigkeit in der Austauschleitung auf einer Verdampfungstemperatur (pseudo-)verdampft wird, und
i) die nicht mit dem Kaltverdichter gekoppelte Turbine (17) mit einem Verdichter (5) gefolgt von einem Kühler gekoppelt ist,
und eventuell
j) die Ansaugtemperatur des Kaltverdichters (23) nahe der Verdampfungs- oder Pseudoverdampfungstemperatur der Flüssigkeit ist, und
k) entweder von mindestens einer der Turbinen (17, 19) kommende Luft an die Mischkolonne geschickt wird, eventuell nachdem sie durch die Mitteldruckkolonne (100) gegangen ist, oder Luft (123) mindestens auf dem Hochdruck an einen Sumpfverdampfer (301) der Mischkolonne (300) geschickt wird, wo sie zumindest teilweise kondensiert, ehe sie an die doppelte oder dreifache Kolonne geschickt wird.

2. Verfahren nach Anspruch 1, wobei die an mindestens eine der Turbinen (17, 19) stromaufwärts vor der Mischkolonne geschickte Luft vom Verdichter (5) kommt, der sich vom Kaltverdichter (23) unterscheidet, und aus diesem Verdichter auf einem höheren Druck als der Hochdruck austritt.

3. Verfahren nach einem der Ansprüche 1 oder 2, wobei in mindestens einer der Turbinen (17, 19) entspannte Luft (13, 15) an den Sumpf der Mischkolonne (300) geschickt wird, um dort am Materialaustausch teilzunehmen.

4. Anlage zur Luftzerlegung durch Tieftemperaturdestillation, die Folgendes enthält:
a) eine doppelte oder dreifache Kolonne (100, 200) zur Luftzerlegung, von der die auf dem höchsten Druck arbeitende Kolonne (100) auf einem so genannten Mitteldruck arbeitet,
b) eine Austauschleitung (9),
c) Einrichtungen, um die ganze Luft auf einen Hochdruck zu bringen, der höher ist als der Mitteldruck, und Einrichtungen, um sie zu reinigen, eventuell auf diesem Hochdruck,
d) Einrichtungen, um einen Teil der gereinigten Luftmenge in die Austauschleitung zu schicken, um sie zu kühlen, und Einrichtungen, um diese gekühlte Luft in zwei Fraktionen zu teilen,
e) zwei Turbinen (17, 19) und Einrichtungen, um eine Luftfraktion an jede Turbine zu schicken,
f) Einrichtungen zum Schicken mindestens eines Teils der in mindestens einer der Turbinen entspannten Luft an die Mitteldruckkolonne der doppelten oder dreifachen Kolonne,
g) einen Kaltverdichter (23), Einrichtungen zum Schicken von Luft, vorzugsweise an einem Zwischenpunkt der Hauptaustauschleitung entnommen, an den Kaltverdichter, und Einrichtungen zum Schicken von im Kaltverdichter verdichteter Luft in die Austauschleitung an einem Zwischenpunkt stromaufwärts vor dem Entnahmepunkt,
h) Einrichtungen (500) zum Unterdrucksetzen mindestens einer von einer der Kolonnen kommenden Flüssigkeit, Einrichtungen, um die mindestens eine Druckflüssigkeit in die Austauschleitung zu schicken, und Einrichtungen, um eine verdampfte Flüssigkeit aus der Austauschleitung austreten zu lassen,
i) der Kaltverdichter ist mit einer der Turbinen (19) gekoppelt,
j) die nicht mit dem Kaltverdichter gekoppelte Turbine (17) ist mit einem Verdichter (5) gefolgt von einem Kühler gekoppelt,
k) eine Mischkolonne und entweder Einrichtungen, um Luft an die Mischkolonne ausgehend von mindestens einer der Turbinen (17, 19) zu schicken, oder Einrichtungen, um Luft (123) auf mindestens dem Hochdruck in einen Sumpfverdampfer (301) der Mischkolonne (300) zu schicken, und Einrichtungen, um in diesem Sumpfverdampfer mindestens teilweise kondensierte Luft an die doppelte oder dreifache Kolonne zu schicken.

5. Anlage nach Anspruch 4, die Einrichtungen enthält, um einen Teil der im Verdichter (5), der die Energiedissipationseinrichtung bildet oder ein Teil von dieser ist, verdichteten Luft an mindestens eine Entspannungsturbine (17, 19) stromaufwärts vor der Mischkolonne zu schicken.

6. Anlage nach einem der Ansprüche 4 oder 5, wobei die Einrichtungen zum Schicken von von mindestens einer der Turbinen (17, 19) kommenden Luft in die Mischkolonne mit dem Sumpf der Mischkolonne (300) verbunden sind, um dort am Materialaustausch teilzunehmen.

## Claims

1. Process for separating air by cryogenic distillation in an installation comprising a double or triple air separation column (100, 200), the column of which operating at the higher pressure (100) operates at what is called the medium pressure, an exchange line (9), and in addition to the double or triple column, a mixing column (300), in which:
a) all the air is raised to a high pressure, optionally at least 5 bar above the medium pressure, and purified, optionally at this high pressure;
b) one portion of the stream of purified air is cooled in the exchange line and is then divided into two fractions;
c) each fraction is expanded in a turbine (17, 19);
d) the intake pressure of the two turbines is respectively the intake pressures of the two turbines are at least 5 bar above the medium pressure;
e) the delivery pressure of at least one of the two turbines is substantially equal to the medium pressure;
f) at least one portion of the air expanded in at least one of the turbines is sent to the medium-pressure column of a double or triple column;
g) a cold booster (23) mechanically coupled to one of the expansion turbines takes in air, which has undergone cooling in the exchange line, and delivers the air at a temperature above the intake temperature, and the fluid thus compressed is reintroduced into the exchange line in which at least one portion of the fluid undergoes condensation or pseudo condensation;
h) at least one pressurized liquid coming from one of the columns undergoes (pseudo)vaporization in the exchange line at a vaporization temperature, and
i) the turbine (17) not coupled to the cold booster is coupled to a booster (5) followed by a cooler; and, optionally,
j) the intake temperature of the cold booster (23) is close to the vaporization or pseudo vaporization temperature of the liquid, and
k) either air coming from at least one of the turbines (17, 19) is sent to the mixing column, optionally after having passed through the medium-pressure column (100), or air (123) at least at the high pressure is sent to a bottom reboiler (301) of the mixing column (300) where it at least partially condenses before being sent to the double or triple column.

2. Process according to Claim 1, in which the air sent to at least one of the turbines (17, 19) upstream of the mixing column comes from the booster (5) other than the cold booster (23) and leaves this booster at a pressure above the high pressure.

3. Process according to either of Claims 1 and 2, in which air (13, 15) expanded in at least one of the turbines (17, 19) is sent to the bottom of the mixing column (300), in order to participate in mass exchange therein.

4. Installation for separating air by cryogenic distillation, comprising:
a) a double or triple air separation column (100, 200), the column (100) of which, operating at the higher pressure, operates at what is called the medium pressure;
b) an exchange line (9);
c) means for raising all the air to a high pressure, above the medium pressure, and means for purifying it, optionally at this high pressure;
d) means for sending one portion of the purified air stream into the exchange line in order to cool it and means for dividing this cooled air into two fractions;
e) two turbines (17, 19) and means for sending one air fraction to each turbine;
f) means for sending at least one portion of the air expanded in at least one of the turbines to the medium-pressure column of the double or triple column;
g) a cold booster (23), means for sending air, preferably withdrawn from an intermediate point on the main exchange line, to the cold booster and means for sending air boosted in the cold booster into the exchange line at an intermediate point upstream of the withdrawal point;
h) means (500) for pressurizing at least one liquid coming from one of the columns, means for sending the at least one pressurized liquid into the exchange line, and means for expelling a vaporized liquid from the exchange line;
i) the cold booster is coupled to one of the turbines (19);
j) the turbine (17) not coupled to the cold booster is coupled to a booster (5) followed by a cooler; and
k) a mixing column and either means for sending air to the mixing column from at least one of the turbines (17, 19), or means for sending air (123) at least at the high pressure into a bottom reboiler (301) of the mixing column (300) and means for sending air at least partially condensed in this bottom reboiler to the double or triple column.

5. Installation according to Claim 4, which includes means for sending one portion of the air compressed in the booster (5) constituting the energy dissipation means, or forming part of the latter, to at least one expansion turbine (17, 19) upstream of the mixing column.

6. Installation according to either of Claims 4 and 5, where the means for sending air, coming from at least one of the turbines (17, 19), into the mixing column are connected to the bottom of the mixing column (300) in order to participate in mass exchange therein.
